# EUROPÄISCHE PATENTSCHRIFT

(11) **EP 0 487 489 B1**
(45) Veröffentlichungstag und Bekanntmachung des Hinweises auf die Patenterteilung: **29.06.1994**
(21) Anmeldenummer: 91890265.1
(22) Anmeldetag: 05.11.1991
(51) Int. Cl.: E05D 11/10

(54) **Ladenband**
Shutter hinge
Peinture pour volet

(30) Priorität: 20.11.1990 AT 2352/90
(43) Veröffentlichungstag der Anmeldung: 27.05.1992
(73) Patentinhaber: ROTO FRANK EISENWARENFABRIK AKTIENGESELLSCHAFT, 8401 Kalsdorf bei Graz (AT)
(72) Erfinder: Hötzl, Manfred, A-8055 Graz (AT); Sturm, Helmut, A-8401 Kalsdorf bei Graz (AT)
(74) Vertreter: Müllner, Erwin, Dr.

(56) Entgegenhaltungen:
- EP-A- 0 386 342
- CH-A- 535 887
- DE-C- 250 293
- DE-C- 507 736
- DE-C- 941 414
- DE-U- 8 901 164
- FR-A- 2 439 286
- FR-A- 2 594 472

## Beschreibung

Die Erfindung betrifft ein Ladenband gemäß dem Oberbegriff des Anspruchs 1. Eine gattungs gemäßes Ladenband ist aus dem Dokument FR-A-2594472 bekannt.

Solche Ladenbänder gestatten die Fixierung des Ladens in der Offenstellung ohne Verwendung eines separaten Ladenhalters, wie etwa eines Hakens oder einer Auflaufklinke, die den Laden in dem von der Bandachse distanten Bereich festhalten. Das Schließen des Ladens macht es bei sehr vielen Ausführungsformen erforderlich, sich weit aus dem Fenster hinauszubeugen, um den Ladenhalter auszuklinken oder auszurasten. Ladenbänder mit integrierter Feststelleinrichtung sind leicht betätigbar, weil sich das Ladenband unmittelbar in Griffweite befindet. Eine bekannte Ausführungsform umfaßt zwischen den relativ zueinander verdrehbaren Bandteilen einen gefederten Stift, der bei Ausschwenken des Ladens um 180° einrastet und das Verdrehen blockiert. Zum Schließen des Ladens muß der Stift gegen die Kraft der Feder zurückgezogen und der Laden aus der Sperrstellung, in der der Stift mit einer Bohrung fluchtet, zurückgedreht werden.

Da das Einrasten in die Offenstellung ein Aufschwenken des Ladens um genau 180° erfordert, muß die Montage so exakt erfolgen, daß bei Erreichen des genannten Drehwinkels der Laden gleichzeitig an seinem hauswandseitigen Endanschlag (z. B. einem gefederten Puffer) anliegt. Das Ladenband ist zumeist einstellbar bezüglich des Abstandes der Drehachse des Ladens vom Stock sowie hinsichtlich des radialen und seitlichen Abstandes des Ladens zur Drehachse. Mit diesen Justiermöglichkeiten läßt sich jedoch die Feststelleinrichtung nicht derart verstellen, daß der Laden in der Offenstellung spielfrei an dem federnden Endanschlag anliegt.

Die Erfindung zielt darauf ab, eine Feststelleinrichtung in einem Ladenband so zu verbessern, daß der Ladenanschlag in der Offenstellung des Ladens gleichzeitig mit dem Einrasten in die Feststellposition spielfrei erreicht wird. Diese Aufgabe wird durch die Kombination der Merkmale des kennzeichnenden Teiles des Anspruchs 1 gelöst. Es ist somit die Feststelleinrichtung in ihrer Gesamtheit gegenüber dem ladenseitigen Bandteil (also zum Laden) hinsichtlich des Ladendrehwinkels um die vom Bandzapfen vorgegebene Drehachse versetzbar, insbesondere verdrehbar. Alternativ dazu können auch die beiden einander gegenüberliegenden Formschlußteile der Feststelleinrichtung in zueinander einstellbaren Winkellagen einrasten. Dadurch läßt sich nach Einrasten der Feststelleinrichtung der Laden so justieren, daß er satt an seinem hauswandseitigen Auflager anliegt. Es ist zweckmäßig, wenn die Feststelleinrichtung den auf den Kegel aufsetzbaren Schnapper, vorzugsweise in Form einer gefederten Wippe mit Rastnase, und einen mit dem ladenseitigen Bandteil form- und kraftschlüssig verbindbaren Einrastteil mit Rastausnehmung für die Rastnase aufweist, wobei zwischen der Feststelleinrichtung und dem ladenseitigen Bandteil ein Spiel für eine begrenzte, durch eine Stellschraube einstellbare relative Winkelverdrehung vorgesehen ist. Dieses Spiel ermöglicht die Lagejustierung des Ladens etwa durch seitliches Versetzen oder einen Winkelversatz der Rastnase mittels einer Gewindespindel od. dgl. Eine spezielle Ausführung ist dadurch gekennzeichnet, daß die Rastnase vorzugsweise in einer Seitenwand eine Abstufung mit einer etwa rechtswinkelig zur Drehachse des Ladens ausgerichteten Anlagefläche trägt und daß in der Rastausnehmung der Abstufung gegenüberliegend eine entsprechende Gegenfläche vorgesehen ist, die bei eingerasteter Rastnase zwischen der Anlagefläche der Rastnase und einem kegelseitigen Montageteil der Wippe liegt. In der geöffneten Position ist der Laden dadurch gegen Ausheben (z. B. durch Windböen) gesichert. In einem weiteren Ausführungsbeispiel umfaßt der Einrasteil eine in die Bandhülse des ladenseitigen Bandteiles mit Spiel einsteckbare Buchse, die an ihrem dem Kegel zugewandten Ende einen die Bandhülse in radialer Richtung überragenden und diese außen übergreifenden Flansch trägt, in dessen Mantelfläche die Rastausnehmung vorgesehen ist. Dabei ist es vorteilhaft, wenn der Flansch parallel zu dem an der Bandhülse ansetzbaren Lappen des ladenseitigen Bandteiles einen an sich bekannten Fortsatz aufweist und wenn in dem Fortsatz ein Gewinde für die gegen den Lappen des ladenseitigen Bandteiles vorspannbare Stellschraube vorgesehen ist. Mit dieser Stellschraube kann die Endlage des Ladens auch bei eingerasteter Feststelleinrichtung gegenüber dem mathematischen Drehwinkel von 180° um beispielsweise +10° und -5° justiert werden, bis der Laden satt und unter Vermeidung jedweden Spiels an dem hauswandseitigen Gegenlager anliegt. Spiel bzw. Toleranzen werden durch die sich zusammen mit dem Anschlag ergebende Vorspannung zusammengeschoben und so kompensiert. In der justierten Lage ist es zur Fixierung der erreichten Einstellung der Stellschraube zweckmäßig, wenn die Buchse an ihrem dem Flansch gegenüberliegenden Ende, wie an sich bekannt, eine Kappe trägt, deren Rand mit einer Schraube gegen die Bandhülse verspannbar ist.

Ein Ausführungsbeispiel des Erfindungsgegenstandes ist in den Zeichnungen dargestellt. Fig. 1 zeigt eine Seitenansicht eines erfindungsgemäßen Ladenbandes, Fig. 2 eine Ansicht von oben und Fig. 3 einen querschnitt zu Fig. 1.

In einer Konsole zur Stockbefestigung ist gemäß Fig. 1 ein Kegel 1 verschiebbar gelagert. Auf einem kegelseitigen Drehzapfen 2 ist eine strichliert dargestellte Bandhülse 4 mit einem ladenseitigen Bandteil 5 vorgesehen, auf dem der Laden montiert ist. Wie insbesondere Fig. 2 zeigt, ist dem Kegel 1 im Bereich des Drehzapfens 2 ein im Querschnitt U-förmiger Halter 6 überschoben, der auf dem Kegel 1 durch eine kegelförmige Schraube 7 kraftschlüssig fixiert ist. Der Halter 6 trägt eine gefederte Wippe 8 mit einer Rastnase 9, die in eine Rastausnehmung 10 eines Einrastteiles 11 eingreift. Der Einrastteil 11 umfaßt eine Buchse 12 in Hülsenform mit fußseitigem Flansch 13. Die Rastausnehmung 10 ist als Einschnitt in die Mantelfläche des Flansches 13 ausgebildet. Die Buchse 12 ist zwischen dem Drehzapfen 2 und der Bandhülse 4 eingesetzt. Die Buchse 12 hat eine kreiszylindrische Bohrung und ist frei auf dem Drehzapfen 2 verdrehbar gelagert, während die Bandhülse 4 mit ihrem ovalen Innenquerschnitt in einem radialen Abstand zur Buchse 12 vorgesehen ist, deren Außenkontur ebenfalls oval verläuft. Die eigentliche Anlagefläche ergibt sich in dem die Buchse 12 umgebenden und die Bandhülse 4 außen umfassenden Flansch 13 sowie durch einen am Flansch 13 angeordneten tangentialen Fortsatz 14, der sich etwa parallel zum Bandteil 5 erstreckt. Der Fortsatz 14 trägt in einem Gewinde eine Stellschraube 15, die im Abstand von der Bandachse an dem Lappen des Bandteils 5 anliegt, sodaß die relative Lage zwischen dem Flansch 13 und dem Bandteil 5 durch die Stellschraube 15 einstellbar ist. Da der Flansch 13 mittels der Rastnase 9 fixiert ist und der Bandteil 5 den Laden trägt, bedeutet dies, daß bei eingerasteter Feststelleinrichtung gemäß Fig. 2 der Laden um einen Winkel α verstellbar ist. Der Winkel α, wie er in Fig. 2 dargestellt ist, setzt sich aus einem Teilwinkel α₁ für eine Verstellbereich 180° -α₁ und einen Teilwinkel α₂ für einen Verstellwinkel 180°+α₂ zusammen.

Die Einstellung erfolgt so, daß der Laden bis zum Einrasten der Feststelleinrichtung in die 180° -Stellung aufgeschwenkt und sodann durch Drehen der Stellschraube 15 die satte Anschlagstellung des Ladens an den hausmauerseitigen elastischen gefederten Anschlag 16 bzw. Puffer eingestellt wird (Verstellwinkel 180° +α₂). Sollte beim Aufschwenken ein Einrasten vorerst nicht möglich sein, weil der Winkel bis zum Anschlag 16 weniger als 180° beträgt, dann wird die Einstellschraube 15 ganz zurückgedreht, bis ein Einrasten erfolgt (Verstellwinkel 180° -α₁). Der Anzug oder die Vorspannung des Ladens in der Raststellung gegen die Federkraft des Anschlages 16 kann mittels der Stellschraube 15 justiert werden.

In der durch die Stellschraube 15 bestimmten Einstellung wird ferner eine auf der Buchse 12 vorgesehene Kappe 17 mittels einer Schraube 18 festgezogen. Diese Kappe 17 drückt randseitig auf die Bandhülse 4 und fixiert die Einstellung zusätzlich. Während Fig. 1 und 3 die Kappe 17 auf der Buchse 12 zeigt, ist in Fig. 2 das Ladenband bei abgenommener Kappe 17 dargestellt.

Wie Fig. 2 zeigt, ist die Rastnase 9 keilförmig ausgebildet und trägt seitlich eine Anlagefläche 19, die eine Gegenfläche 20 (Fig. 3) der Rastausnehmung 10 übergreift, sodaß der Laden etwa bei Winddruck nicht nach oben ausgehoben werden kann.

## Patentansprüche

1. Ladenband mit einem Kegel (1) mit Drehzapfen (2) zur Stockmontage, mit einem eine Bandhülse (4) mit Lappen tragenden ladenseitigen Bandteil (5) sowie mit einer zwischen Kegel (1) und ladenseitigem Bandteil (5) formschlüssig eingreifenden Feststelleinrichtung, die einen Schnapper (8) mit in einen Einrastteil (11) einschnappenden Rastnase (9) aufweist, und mit einer Verstelleinrichtung mit Schraube (15), **dadurch ge****kennzeichnet,** daß zwischen dem ladenseitigen Bandteil (5), der als Einrastteil (11) eine in die Bandhülse (4) einsteckbare Buchse (12) mit einem die Bandhülse (4) in radialer Richtung überragenden Flansch (13) umfaßt, und dem Einrastteil (11), insbesondere zwischen einem Außenquerschnitt der Bandhülse und dem die Bandhülse (4) außen umfassenden Flansch (13) der Buchse (12), ein Spiel für eine begrenzte, durch die in dem obengenannten Flansch (13) angeordnete, als Stellschraube (15) ausgebildete und mit einem Ende an dem Lappen des ladenseitigen Bandteiles (5) anliegende Schraube (15) justierbare relative Winkelverdrehung des Einrastteiles (11) bezüglich dem ladenseitigen Bandteil (5) vorgesehen ist.

2. Ladenband nach Anspruch 1, **dadurch gekenn****zeichnet,** daß der Flansch (13) parallel zu einem an der Bandhülse (4) ansetzenden Lappen des ladenseitigen Bandteiles (5) einen Fortsatz (14) aufweist und daß in dem Fortsatz (14) Gewinde für die gegen den Lappen des ladenseitigen Bandteiles (5) vorspannbare Stellschraube (15) vorgesehen ist.

3. Ladenband nach einem der Ansprüche 1 oder 2, **dadurch ge****kennzeichnet,** daß die Buchse (12) an ihrem dem Flansch (13) gegenüberliegenden Ende eine Kappe (17) trägt, deren Rand mit einer Schraube (18) gegen die Bandhülse (4) verspannbar ist.

4. Ladenband nach einem der Ansprüche 1 bis 3, **dadurch ge****kennzeichnet,** daß die Rastnase (9) vorzugsweise in einer Seitenwand eine Abstufung mit einer etwa rechtwinkelig zur Drehachse des Ladens ausgerichteten Anlagefläche (19) trägt und daß in der Rastausnehmung (10), der Abstufung gegenüberliegend, eine entsprechende Gegenfläche (20) vorgesehen ist, die bei eingerasteter Rastnase (9) zwischen der Anlagefläche (19) der Rastnase (9) und einem kegelseitigen Montageteil (6) der Wippe (8) liegt.

## Claims

1. Shutter strap with a pin (1) with a rotary peg (2) for mounting a stock, with a strap portion (5) on the shutter side carrying a strap casing (4) with an ear as well as with a fixing device, engaging with a form fit between pin (1) and strap portion (5) on the shutter side, which device has a catch (8) with a latching lug (9) catching in a locking portion (11), and with an adjustment device with a screw (15), characterised in that between the strap portion (5) on the shutter side, which as locking portion (11) surrounds a sleeve (12) which can be inserted into the strap casing (4), with a flange (13) extending beyond in the radial direction, and the locking portion (11), in particular between an external cross-section of the strap casing and the flange (13) of the sleeve (12), externally surrounding the strap casing (4), a play is provided for a limited relative angular rotation of the locking portion (11) with respect to the strap portion (5) on the shutter side, adjustable by the screw (15), arranged in the above mentioned flange (13), constructed as a set-screw (15) and resting with one end against the ear of the strap portion (5) on the shutter side.

2. Shutter strap according to claim 1, characterised in that the flange (13) has an extension (14) parallel to an ear of the strap portion (5) on the shutter side attaching to the strap casing (4) and that in the extension (14) a thread is provided for the set-screw (15), which is able to be pre-tensioned against the ear of the strap portion (5) on the shutter side.

3. Shutter strap according to one of claims 1 or 2, characterised in that the sleeve (12) carries a cap (17) on its end opposite the flange (13), the edge of which cap can be braced against the strap casing (4) with a screw (18).

4. Shutter strap according to one of claims 1 to 3, characterised in that the latching lug (9) carries a stepping preferably in a side wall with a bearing surface (19) aligned approximately at right angles to the rotational axis of the shutter, and that in the latching recess (10), opposite the stepping, a corresponding opposing surface (20) is provided, which, on catching of the latching lug (9) lies between the bearing surface (19) of the latching lug (9) and a mounting portion (6) on the pin side of the rocker (8).

## Revendications

1. Attache de battant, notamment de volet, munie d'une broche conique (1) avec un tourillon (2) pour le montage en façade, comprenant une pièce d'attache (5) portant du côté du battent un manchon d'attache (4) avec des pattes, ainsi qu'un dispositif de retenue de battant s'engageant en ajustement de forme entre la broche conique (1) et la pièce d'attache (5) du côté du battant, ce dispositif de retenue comportant un poussoir oscillant formant pène (8) et muni d'un bec de verrouillage (9) s'encliquetant dans une pièce de verrouillage (11) et un dispositif de réglage à vis (15), caractérisée en ce que, entre, d'une part la pièce d'attache (5) du côté du battant qui, comme pièce de verrouillage (11), entoure un manchon (12) susceptible d'être enfiché dans le manchon d'attache (4) muni d'une bride (13) faisant saillie dans la direction radiale par rapport au manchon d'attache (4), et d'autre part, la pièce de verrouillage (11), en particulier entre une section transversale extérieure du manchon d'attache et la bride (13) du manchon (12), entourant extérieurement le manchon d'attache (4) , est prévu un jeu permettant une rotation angulaire relative réglable de la pièce de verrouillage (11) par rapport à la pièce d'attache (5) du côté du battant, cette rotation étant limitée par une vis (15) qui est montée dans la bride (13) précitée, est réalisée sous la forme d'une vis de réglage (15) et vient en appui, par une extrémité, sur la patte de la pièce d'attache (5) du côté du battant.

2. Attache de battant selon la revendication 1, caractérisée en ce que la bride (13) comporte parallèlement à une patte de la pièce d'attache (5), située du côté du battant, et rapportée sur le manchon d'attache (4), un prolongement (14) et en ce que dans le prolongement (14) est prévu un filetage pour la vis de réglage (15) susceptible d'être serré contre la patte de la pièce d'attache (5) du côté du battant.

3. Attache de battant selon l'une des revendications 1 ou 2, caractérisée en ce que le manchon (12) porte, à son extrémité opposée à la bride (13), un capuchon (17) dont le bord est susceptible d'être serré par une vis (18) contre le manchon d'attache (4).

4. Attache de battant selon l'une des revendications 1 à 3, caractérisée en ce que le bec de verrouillage (9) porte, de préférence dans une paroi latérale, un gradin muni d'une surface d'appui (19) orientée de façon sensiblement perpendiculaire à l'axe de rotation du battant et en ce que dans la cavité de verrouillage (10), est prévue, à l'opposé du gradin, une surface d'appui correspondante (20) qui, lorsque le bec de verrouillage (9) est verrouillé, est disposée entre la surface d'appui (19) du bec de verrouillage (9) et une pièce de montage (6) du poussoir (8), située du côté de la broche conique.
